# FASCICULE DE BREVET EUROPEEN

(11) **EP 0 536 039 B1**
(45) Date de publication et mention de la délivrance du brevet: **27.12.1996**
(21) Numéro de dépôt: 92402665.1
(22) Date de dépôt: 29.09.1992
(51) Int. Cl.: H01H 33/16

(54) **Disjoncteur ultra haute tension**
Ultra-Hochspannungsschalter
Ultra-high voltage circuit breaker

(30) Priorité: 02.10.1991 FR 9112118
(43) Date de publication de la demande: 07.04.1993
(73) Titulaire: GEC ALSTHOM SA, 75116 Paris (FR)
(72) Inventeur: Pham, Van Doan, F-69330 Meyzieu (FR); Martin, Joseph, F-69330 Meyzieu (FR)
(74) Mandataire: Fournier, Michel

(56) Documents cités:
- EP-A- 0 430 123
- EP-A- 0 431 306
- EP-A- 0 444 568
- FR-A- 2 503 448
- FR-A- 2 512 267

## Description

La présente invention se rapporte à une chambre de coupure pour ultra haute tension comprenant une chambre principale comportant une enveloppe isolante contenant des contacts permanents et des contacts d'arc et une chambre auxiliaire montée en parallèle à la chambre principale qui comprend une enveloppe isolante contenant une varistance d'ouverture associée à un interrupteur de déclenchement présentant un mécanisme de retardement de l'ouverture.

Une telle chambre de coupure est décrite dans le document de brevet EP-A-0 444 568.

Il est connu que les surtensions de manoeuvre dans l'air atmosphérique ne suivent pas proportionnellement la hauteur d'isolement. C'est pourquoi, en ultra haute tension (tension supérieure ou égale à 1000 kV, appelée ci-après UHT), des surtensions de manoeuvre extrêmement faibles sont imposées aux disjoncteurs, par exemple 1,6 pu au lieu de 3 pu admis en 245 kV.

La revue de la CIGRE, Electra de janvier 1989 (n°122, pages 43,44) divulgue que les disjoncteurs UHT seront équipés de résistances de fermeture et de résistances d'ouverture.

Dans le certificat d'addition français n°2 503 448 déposé le 31 mars 1981 par la Déposante, est décrit un disjoncteur haute tension à gaz comprimé comprenant deux résistances de fermeture dont les dispositifs d'insertion sont solidaires, celui de la première résistance comprenant un contact semi-mobile tubulaire coopérant avec un contact relié à la seconde résistance qui est constituée d'une pile des résistances annulaires disposée coaxialement et à l'extérieur de la première résistance.

Dans ledit document de brevet EP-A-0 444 568 déposée par la Déposante, est divulgué un disjoncteur haute tension assisté par une varistance disposée dans une chambre distincte de la chambre de coupure, dite chambre auxiliaire, et montée en série avec un interrupteur de déclenchement comprenant un contact mobile réalisé sous la forme d'une tige métallique fixée à un flexible métallique reliant les deux chambres par l'intermédiaire d'un retardateur d'ouverture situé à l'extérieur de celles-ci et actionné par la tringle de commande de la chambre de coupure.

La présente invention propose d'associer, entre autres, ces deux techniques connues pour réaliser une chambre de coupure pour un disjoncteur UHT répondant aux exigences de surtension.

Pour ce faire, la chambre de coupure selon l'invention est caractérisée en ce que
- la chambre principale comporte deux résistances de fermeture qui sont insérées par un dispositif semi-mobile dit interrupteur d'enclenchement mettant en fonction l'une des résistances, dite première résistance, avant l'autre, dite seconde résistance,
- le mécanisme de retardement de l'ouverture de l'interrupteur de déclenchement est à inertie et situé à l'intérieur de l'enveloppe de la chambre auxiliaire,
- cet interrupteur comprend un tube support métallique fixe dans lequel est monté coulissant longitudinalement un autre tube métallique relié électriquement au tube support et relié par son extrémité inférieure à l'extrémité d'un organe d'actionnement, l'extrémité supérieure du tube étant fermée par une rondelle isolante et traversée par une tige métallique reliée électriquement au tube et dont la partie supérieure supporte un manchon de contact coopérant avec des doigts de contact montés à l'extrémité inférieure de la varistance, la partie inférieure de la tige étant pourvue d'une butée conique destinée à coopérer avec un épaulement intérieur de forme conique complémentaire du tube, un ressort étant disposé à l'intérieur du tube et autour de la tige entre l'extrémité supérieur du tube et l'extrémité inférieure de la tige, le ressort étant détendu lorsque l'interrupteur est en position de repos enclenchée ou déclenchée.

L'utilisation d'une varistance d'ouverture au lieu d'une résistance permet de réduire plus efficacement les surtensions et d'éviter d'avoir un soufflage par compression sur l'interrupteur de déclenchement. En effet, grâce à sa résistance variable à grand coefficient de non linéarité tel que l'oxyde de zinc, la varistance s'adapte mieux avec le circuit pour réduire la surtension. La coupure du courant résiduel se fait automatiquement sans soufflage lors de la décroissance de la tension vers zéro.

La disposition du mécanisme de retardement à l'intérieur de l'enveloppe de la chambre auxiliaire permet de le protéger des effets extérieurs tels que la pluie, le vent ou la grêle.

Grâce au mécanisme de retardement à inertie, aucun dispositif retardateur spécifique séparé n'est à monter sur les chambres.

Selon un mode de réalisation préféré, l'organe d'actionnement est un flexible métallique directement relié à la tringle de manoeuvre de la chambre principale.

Ainsi est réalisée un dispositif de commande unique de la chambre principale et de la chambre auxiliaire particulièrement simple et fiable.

De préférence, la varistance est constituée d'une pile de varistances en forme de pastilles cylindriques disposée dans un tube isolant.

De préférence, la butée solidaire de la partie inférieure de la tige est en polytétrafluoroéthylène L'invention concerne également un disjoncteur pour ultra haute tension, multicoupure à SF6, comportant des chambres de coupure, principales et auxiliaires, montées en série, disposées verticalement en chandelle et équipées de condensateurs de répartition, avec une chambre de coupure principale par colonne support, dont les chambres de coupure sont conformes à l'une quelconque des revendications 1 à 4.

L'invention est exposée ci-après plus en détail à l'aide de dessins représentant seulement un mode de réalisation.

La figure 1 est une vue de face en coupe partielle d'une chambre de coupure conforme à l'invention.

La figure 2 est une vue en coupe de détail du dispositif d'insertion de la chambre auxiliaire.

La figure 3 représente une phase d'un disjoncteur UHT équipé de telles chambres de coupure.

Sur la figure 1, sont représentées la chambre de coupure principale 1, la chambre auxiliaire 2 et partiellement la colonne support 3.

La chambre principale 1 est du type de la chambre de coupure décrite dans le certificat d'addition n°2 503 448. Elle comprend une enveloppe isolante, par exemple en céramique, qui comporte à son extrémité supérieure un plateau 5 relié à une première prise de courant. L'enveloppe est surmontée d'un capot 10 logeant les deux résistances de fermeture, dont la première est formée d'un empilage de pastilles résistives cylindriques, à base de carbone par exemple, et la seconde d'une pile de résistances annulaires disposées coaxialement et à l'extérieur de la première. Un dispositif semi-mobile d'insertion, dit interrupteur d'enclenchement, comporte à son extrémité inférieure un contact d'insertion tubulaire de la première résistance et à sa partie supérieure un contact d'insertion tubulaire de la seconde résistance. Une seconde prise de courant est reliée au plateau inférieur 5A.

En parallèle à cette chambre principale 1, est montée une chambre auxiliaire 2, les plateaux 5 et 5A de la chambre principale 1 étant reliés respectivement par le conducteur 23 et par la plaque conductrice de support 24 aux plateaux 21 et 22 de la chambre auxiliaire 2. Cette chambre 2 comprend une enveloppe isolante 20, par exemple en porcelaine, dans laquelle est logée une varistance d'ouverture 26 associée à un interrupteur de déclenchement 30, schématisé sur la figure 1. Un capot 11 prolonge l'enveloppe 20 afin de permettre le logement de la varistance 26 qui est constituée d'une pile de varistances en forme de pastilles cylindriques, à base d'oxyde de zinc, disposée dans un tube isolant 27, de façon connue en soi.

L'interrupteur 30 est actionné par un mécanisme directement relié à la tringle de manoeuvre 121 de la chambre principale 1. Cette dernière est logée dans une colonne isolante 120 supportant la chambre principale 1. La tringle 121 est prolongée par une portion métallique 122 reliée à l'équipage mobile, classique, de la chambre principale 1. Elle est également reliée à un flexible métallique 123 fixé à l'interrupteur de déclenchement 30 et ce flexible 123 est placé dans une gaine rigide métallique 124.

Des anneaux 200 et 201 sont disposés au-dessous et au-dessus des chambres 1 et 2, afin de réduire les effluves visuels (effet Corona) et d'améliorer la tenue diélectrique de la chambre de coupure et de l'isolateur de support.

De préférence, des pastilles résistives à base de carbone sont montées en série avec les disques de varistance 26 pour limiter le courant résiduel à une certaine valeur, en cas de coupure de tension rétablie élevée.

La figure 2 représente précisément l'interrupteur de déclenchement 30 de la chambre auxiliaire 2.

Cet interrupteur est monté sur le plateau inférieur 22 de la chambre auxiliaire 2 au travers duquel passe le flexible 123 dans sa gaine 124. Plus exactement est fixé sur le plateau 22 un tube support métallique 31 dans lequel est monté coulissant longitudinalement un autre tube métallique 32 présentant à son extrémité inférieure une barrette diamétrale isolante à laquelle est fixée par l'intermédiaire d'une rondelle l'extrémité du flexible 123. Un contact glissant électrique relie les deux tubes 31 et 32.

L'extrémité supérieure du tube 32 est fermée par une rondelle isolante 35. A l'intérieur du tube 32, est disposée une tige 37, par exemple en laiton de haute résistance, qui par sa partie supérieure traverse la rondelle 35 et supporte un manchon de contact 53, de préférence vissé et en cuivre.

La partie inférieure de la tige 37 est de diamètre supérieur à celui de la partie centrale de la tige 37 et présente un alésage fileté 37B percé à son extrémité inférieure. A proximité de l'extrémité inférieure de la partie 37A, un épaulement 37C sert d'appui à une bague 38, à profil extérieur conique, réalisée de préférence en polytétrafluoroéthylène, et munie d'une bague torique 39. La bague conique 38 est maintenue en place par la tête d'un boulon 40, vissé dans l'alésage 37B avec interposition de joints 41 et 42. La tête du boulon 40 est connectée électriquement au tube 32 par au moins un doigt de contact 43. Un ressort métallique 34 est disposé entre l'épaulement 37C et la rondelle 35.

Le tube 32 présente un épaulement intérieur conique destiné à recevoir en butée la bague conique 38.

A l'extrémité inférieure de la pile de varistances 26 logée dans le tube isolant 27 est montée une pièce de fermeture 52 métallique retenant les varistances 26 et pourvue d'un tube 50 terminé par des doigts de contact 51 destinés à coopérer avec le manchon 53.

Le fonctionnement de cet interrupteur de déclenchement est le suivant:
- en position fermée (figure 2), le manchon de contact 53 est en contact avec les doigts 51, la varistance est insérée et le ressort 34 est détendu;
- à l'ouverture de l'interrupteur 30, le tube 32 est tiré vers le bas par le flexible 123, comprimant le ressort 34; en raison de leur inertie, la tige 37 et le manchon 53 restent immobiles, de sorte que la varistance reste insérée grâce à cet agencement que l'on peut qualifier de retardateur; lorsque le ressort 34 arrive en fin de compression, la tige 37 est entraînée vers le bas sans à-coup grâce à l'épaulement conique du tube 32 coopérant avec la bague conique 38 et sa bague torique 39; le manchon 53 et les doigts 51 se séparent et la varistance 26 est désinsérée.

Le réglage du temps d'insertion et de désinsertion de la varistance 26 se fait par le dimensionnement de l'interrupteur 30. En particulier, un paramètre est déterminant, à savoir la longueur de la tige 37 sous le manchon 53 faisant saillie de la rondelle 35, lorsque le ressort 34 est en fin de compression, et correspondant à la longueur du déplacement du tube 32 avant entraînement de la tige 37 à l'ouverture.

La figure 3 est une vue schématique d'une phase d'un disjoncteur UHT multicoupure à SF6, plus précisément de 1150 kV comportant quatre chambres. Pour une tension de 1500kV, il comprendrait cinq chambres en série. La disposition est verticale en chandelle avec une chambre par colonne support, ce qui facilite la tenue mécanique des chambres.

Les chambres sont telles que décrites ci-dessus, avec leur chambre principale 1 contenant l'agencement de résistances de fermeture 6, les contacts de coupure 7 et l'interrupteur d'insertion 8 des résistances 6, dit interrupteur d'enclenchement, et leur chambre auxiliaire 2 contenant la varistance d'ouverture 26 et l'interrupteur de déclenchement 30 à mécanisme de retardement. Aux bornes de ces chambres, sont montés de façon classique des condensateurs de répartition 4.

Le fonctionnement d'un tel disjoncteur est le suivant:
- à la fermeture,
   l'interrupteur d'enclenchement 8 est fermé en premier lieu et insère la première résistance de fermeture dans le circuit environ 10ms avant l'entrée en contact des contacts d'arc de la chambre principale; environ 5ms avant l'entrée en contact des ces contacts d'arc, on insère la seconde résistance de fermeture et en même temps l'interrupteur de déclenchement 30 se referme mettant la varistance 26 dans le circuit; la fermeture des contacts d'arc court-circuite ensuite à la fois les résistances de fermeture 6 et la varistance d'ouverture 26.
- à l'ouverture,
   grâce au mécanisme retardateur de l'interrupteur 8, les résistances de fermeture 6 ne sont pas insérées dans le circuit à la séparation des contacts d'arc; les contacts permanents se séparent en premier lieu puis c'est le tour des contacts d'arc; environ 10ms après la séparation des contacts d'arc de la chambre principale 1, les contacts de l'interrupteur de déclenchement 30 se séparent pour couper le courant résiduel traversant la varistance 26.

## Revendications

1. Chambre de coupure pour ultra haute tension comprenant une chambre principale (1) comportant une enveloppe isolante contenant des contacts permanents et des contacts d'arc et une chambre auxiliaire (2) montée en parallèle à la chambre principale (1) qui comprend une enveloppe isolante (20) contenant une varistance d'ouverture (26) associée à un interrupteur de déclenchement (30) présentant un mécanisme de retardement de l'ouverture,
caractérisée en ce que
- la chambre principale (1) comporte deux résistances de fermeture (6) qui sont insérées par un dispositif semi-mobile dit interrupteur d'enclenchement (8) mettant en fonction l'une des résistances, dite première résistance, avant l'autre, dite seconde résistance,
- le mécanisme de retardement de l'ouverture de l'interrupteur de déclenchement (30) est à inertie et situé à l'intérieur de l'enveloppe (20) de la chambre auxiliaire (2),
- cet interrupteur (30) comprend un tube support métallique fixe (31) dans lequel est monté coulissant longitudinalement un autre tube métallique (32) relié électriquement au tube support (31) et relié par son extrémité inférieure à l'extrémité d'un organe d'actionnement (123), l'extrémité supérieure du tube (32) étant fermée par une rondelle isolante (35) et traversée par une tige (37) métallique reliée électriquement au tube (32) et dont la partie supérieure supporte un manchon de contact (53) coopérant avec des doigts de contact (51) montés à l'extrémité inférieure de la varistance (26), la partie inférieure de la tige (37) étant pourvue d'une butée conique (38) destinée à coopérer avec un épaulement intérieur de forme conique complémentaire du tube (32), un ressort (34) étant disposé à l'intérieur du tube (32) et autour de la tige (37) entre l'extrémité supérieur du tube (32) et l'extrémité inférieure de la tige (37), le ressort (34) étant détendu lorsque l'interrupteur (30) est en position de repos enclenchée ou déclenchée.

2. Chambre de coupure selon la revendication 1, caractérisée en ce que l'organe d'actionnement est un flexible métallique (123) directement relié à la tringle de manoeuvre (121) de la chambre principale (1).

3. Chambre de coupure selon l'une quelconque des revendications précédentes, caractérisée en ce que la varistance (26) est constituée d'une pile de varistances en forme de pastilles cylindriques disposée dans un tube isolant (27).

4. Chambre de coupure selon la revendication 1, caractérisée en ce que la butée (38) solidaire de la partie inférieure de la tige (37) est en polytétrafluoroéthylène

5. Disjoncteur pour ultra haute tension, multicoupure à SF6, comportant des chambres de coupure, principales (1) et auxiliaires (2), montées en série, disposées verticalement en chandelle et équipées de condensateurs de répartition (4), avec une chambre de coupure principale (1) par colonne support (3), caractérisé en ce que les chambres de coupure sont conformes à l'une quelconque des revendications précédentes.

## Patentansprüche

1. Trennkammer für Höchstspannung, die eine Hauptkammer (1) mit einer isolierende Hülle, die Dauerkontakte und Lichtbogenkontakte enthält, und eine parallel zur Hauptkammer (1) angeordnete Hilfskammer (2) mit einer isolierenden Hülle (20) aufweist, die einen Öffnungs-Varistor (26) zusammen mit einem Auslöseschalter (30) enthält, der einen Mechanismus zur Verzögerung des Öffnens enthält,
dadurch gekennzeichnet, daß
- die Hauptkammer (1) zwei Schließwiderstände (6) aufweist, die von einem Einschalter (8) in Form einer halbbeweglichen Vorrichtung eingefügt werden, und zwar ein erster Widerstand vor dem zweiten Widerstand,
- der Öffnungs-Verzögerungsmechanismus des Auslöseschalters (30) auf seiner Trägheit beruht und innerhalb der Hülle (20) der Hilfskammer (2) angeordnet ist,
- dieser Schalter (30) ein festes metallisches Trägerrohr (31) enthält, in dem ein weiteres Metallrohr (32) in Längsrichtung gleitend angeordnet ist, das elektrisch mit dem Trägerrohr (31) und mit seinem unteren Ende mit dem Ende eines Betätigungsorgans (123) verbunden ist, während das obere Ende des Rohrs (32) von einer isolierenden Scheibe (35) verschlossen und von einem Metallstab (37) durchquert wird, der elektrisch mit dem Rohr (32) verbunden ist und dessen oberes Ende einen Kontaktfinger (53) trägt, der mit Kontaktfingern (51) zusammenwirkt, die am unteren Ende des Varistors (26) montiert sind, wobei das untere Ende des Stabs (37) mit einem konischen Anschlag (38) versehen ist, der mit einer zum Rohr (32) komplementären konischen Schulter zusammenwirkt, wobei eine Feder (34) im Inneren des Rohrs (32) und um den Stab (37) zwischen dem oberen Ende des Rohrs (32) und dem unteren Ende des Stabs (37) angeordnet ist, wobei die Feder (34) entspannt ist, wenn der Schalter (30) sich in der eingeschalteten oder ausgeschalteten Ruhestellung befindet.

2. Trennkammer nach Anspruch 1, dadurch gekennzeichnet, daß das Betätigungsorgan ein metallisches biegsames Verbindungsstück (123) ist, das direkt mit dem Betätigungsstab (121) der Hauptkammer (1) verbunden ist.

3. Trennkammer nach einem beliebigen der vorhergehenden Ansprüche, dadurch gekennzeichnet, daß der Varistor (26) aus einem Stapel von Varistoren in Form von zylindrischen Plättchen besteht, die in einem isolierende Rohr (27) angeordnet sind.

4. Trennkammer nach Anspruch 1, dadurch gekennzeichnet, daß der fest mit dem unteren Bereich des Stabs (37) verbundene Anschlag (38) aus Polytetrafluoräthylen ist.

5. Höchstspannungsschalter mit Vielfachtrennung und mit SF₆, der Haupt- (1) und Hilfstrennkammern (2) aufweist, die in Reihe geschaltet sind, senkrecht kerzenförmig angeordnet und mit Verteilkondensatoren (4) ausgestattet sind, wobei jede Haupttrennkammer (1) einen Stützisolator (3) besitzt, dadurch gekennzeichnet, daß die Trennkammern einem beliebigen der vorhergehenden Ansprüche entsprechen.

## Claims

1. An ultra-high-tension interrupting chamber comprising a main chamber (1) including an insulating case containing permanent contacts and arcing contacts, and an auxiliary chamber (2) connected in parallel with the main chamber (1) which auxiliary chamber includes an insulating casing (20) containing an opening varistor (26) associated with a break switch (30) having a slow-release opening mechanism,
said interrupting chamber being characterized in that:
the main chamber (1) includes two closing resistors (6) inserted by means of a semi-moving "make switch" device (8) putting a "first" one of the resistors into operation before the "second" resistor;
the slow-release opening mechanism of the break switch (30) operates by inertia and is situated inside the casing (20) of the auxiliary chamber (2); and
the switch (30) comprises a fixed metal support tube (31) in which another metal tube (32) is mounted to slide longitudinally, which other metal tube is electrically connected to the support tube (31) and is connected via its bottom end to the end of an actuating member (123), with an insulating washer (35) closing the top end of said other tube (32) and a metal rod (37) passing through said top end, which metal rod is electrically connected to said other tube (32), and the top portion of the metal rod supports a contact sleeve (53) that co-operates with contact fingers (51) mounted at the bottom end of the varistor (26), the bottom portion of the rod (37) being provided with a conical abutment (38) designed to co-operate with a complementary conical shoulder inside said other tube (32), a spring (34) being disposed inside said other tube (32) and around the rod (37) between the top end of the tube (32) and the bottom end of the rod (37), the spring (34) being slack when the switch (30) is at rest in the engaged position or in the disengaged position.

2. An interrupting chamber according to claim 1, characterized in that the actuating member is a flexible metal cable (123) connected directly to the drive rod (121) of the main chamber (1).

3. An interrupting chamber according to any preceding claim, characterized in that the varistor (26) is constituted by a stack of varistors in the form of cylindrical pellets disposed inside an insulating tube (27).

4. An interrupting chamber according to claim 1, characterized in that the abutment (38) secured to the bottom portion of the rod (37) is made of polytetrafluoroethylene.

5. An SF₆ multi-interruption ultra-high-tension circuit-breaker, including both main (1) and auxiliary (2) interrupting chambers which are connected together in series, which are disposed vertically in columns, and which are equipped with distribution capacitors (4), with one main interrupting chamber (1) per support column (3), said circuit-breaker being characterized in that the interrupting chambers are interrupting chambers according to any preceding claim.
